# FASCICULE DE BREVET EUROPEEN

(11) **EP 1 363 304 B1**
(45) Date de publication et mention de la délivrance du brevet: **20.11.2013**
(21) Numéro de dépôt: 03101393.1
(22) Date de dépôt: 16.05.2003
(51) Int. Cl.: H01H 33/00, H01H 39/00

(54) **Commutateur à ouverture de type à fils exploses et procédé de fabrication**
Öffnungsschalter mit Explosionsdraht und Verfahren zur Herstellung
Opening switch with explosive wire and method of manufacture

(30) Priorité: 17.05.2002 FR 0206114
(43) Date de publication de la demande: 19.11.2003
(73) Titulaire: TDA ARMEMENTS S.A.S., 45240 La Ferté Saint-Aubin (FR)
(72) Inventeur: Bouet, Thierry, 94117 CX, ARCUEIL (FR)
(74) Mandataire: Lucas, Laurent Jacques

(56) Documents cités:
- DD-A- 63 059
- US-A- 3 035 206
- US-A- 4 334 474
- US-A- 4 602 376
- US-A- 4 698 532
- US-A- 4 859 819
- US-A- 5 425 570
- ANSLEY W E ET AL: "EVALUATION OF LIQUID-METAL JETS AS THE CONDUCTOR IN A REP-RATED, EXPLODING-FUSE OPENING SWITCH" IEEE TRANSACTIONS ON MAGNETICS, IEEE INC. NEW YORK, US, vol. 32, no. 3, 1 mai 1996 (1996-05-01), pages 1980-1986, XP000657910 ISSN: 0018-9464

## Description

La présente invention concerne un commutateur à ouverture de type à fils explosés et un procédé de fabrication. Elle s'applique notamment aux commutateurs utilisés dans les systèmes de hautes puissances pulsées.

Un tel commutateur est typiquement utilisé dans un circuit électrique comprenant une charge haute impédance et une alimentation basse impédance. Le commutateur est initialement conducteur. En d'autres termes, sa résistance avant commutation est quasiment nulle. Le commutateur court-circuite la charge. L'alimentation délivre un courant croissant qui circule à travers le commutateur. A un instant donné, le commutateur s'ouvre. En d'autres termes, lors de la commutation sa résistance tend vers l'infini. A ce moment tout le courant circule dans la charge.

Le commutateur permet ainsi de mettre en forme une impulsion de courant. Plus précisément, il permet de réduire la durée du front de montée et d'augmenter la tension à ses bornes. Un commutateur idéalement a une résistance avant commutation la plus faible possible, une résistance après commutation la plus élevée possible, et une durée de commutation la plus faible possible.

Il existe plusieurs familles de commutateurs à ouverture : les commutateurs pyrotechniques, les commutateurs à plasma (« plasma opening switch » dans la littérature anglo-saxonne), les commutateurs à fils explosés. Les commutateurs pyrotechniques utilisent un système pyrotechnique de type charge creuse diédrique afin de découper un conducteur. Dans les commutateurs à plasma, la phase conductrice est due à un plasma que l'on interrompt pour ouvrir le commutateur. Les commutateurs à fils explosés comprennent des fils métalliques initialement conducteurs dans lesquels le passage du courant provoque une élévation de température qui fait fondre puis qui vaporise le conducteur. La résistivité des fils augmente considérablement ce qui permet d'assurer la fonction de commutation.

Le document US-A-4859819 décrit un commutateur à ouverture selon le préambule de la revendication 1.

Un problème de ces commutateurs est qu'ils occupent un volume important. La présente invention vise à optimiser le volume occupé par les commutateurs à ouverture de type à fils explosés, le volume alloué à ces commutateurs étant un volume sensiblement cylindrique.

L'invention consiste à distribuer le volume actif du commutateur (lignes conductrices) de manière homogène dans le volume alloué. Par ailleurs l'une des solutions proposées présente des avantages en terme d'industrialisation.

A cet effet, le commutateur à ouverture comprend au moins :
- un corps occupant sensiblement un volume délimité par un cylindre ;
- des lignes conductrices placées dans le corps, les lignes conductrices s'étendant dans une direction radiale vers l'enveloppe extérieure du corps, les lignes conductrices étant destinées à être reliées à un conducteur central sensiblement sur l'axe du cylindre d'une part, et à une masse au niveau de l'enveloppe extérieure du corps d'autre part, les lignes conductrices étant destinées à être rompues lors du passage d'un courant électrique entre le conducteur central et la masse.

Selon un premier mode de réalisation avantageux, les lignes conductrices forment des ondulations axiales. Selon un seconde mode de réalisation avantageux, les lignes conductrices décrivent des spires autour de l'axe du cylindre. Ces premiers et seconds modes de réalisation peuvent être mis en oeuvre indépendamment ou ensemble.

L'invention concerne aussi un procédé de fabrication d'un commutateur dans lequel:
- on réalise des pistes conductrices par gravure sur un film souple dont la surface est le développement d'un cône, ce film étant à plat lors de la réalisation de ces pistes ;
- on génère une forme conique à partir de cette surface ;
- on réalise des repliements du cône dans une direction axiale.

D'autres caractéristiques et avantages de l'invention apparaîtront à l'aide de la description qui suit faite en regard de dessins annexés :
- la figure 1, une vue de dessus, représente un commutateur à ouverture de type à fils explosés classique ;
- la figure 2, une vue de dessus, représente un exemple de commutateur selon l'invention ;
- la figure 3, une section, représente le commutateur de la figure 2 ;
- la figure 4, une perspective éclatée, représente des éléments formant le commutateur de la figure 2 ;
- la figure 5, une vue en perspective, représente un film souple isolant formant un cône ;
- les figures 6 à 9, des vues en perspectives, représentent des étapes de pliage du film souple isolant de la figure 5 pour obtenir un élément de la figure 4 ;
- la figure 10, une vue de dessus, représente un mode de réalisation avantageux dans lequel les lignes conductrices forment des spires ;
- la figure 11, une vue en perspective, représente un support isolant souple formant un cône, sur lequel sont déposées des pistes conductrices formant des spires ;
- la figure 12, une vue de dessus dans un plan muni d'un quadrillage régulier, représente un support isolant souple plan destiné à former le cône représenté sur la figure 11.

On se réfère maintenant à la figure 1. Un commutateur à fils explosés comprend généralement au moins un fil 4 tendu sur un cadre isolant plan 3. Une extrémité de ce fil est destinée à être reliée à une masse. L'autre extrémité est destinée à être reliée à un point chaud, c'est à dire à un point de haut potentiel. Plusieurs fils de même longueur peuvent être montés en parallèle dans des plans parallèles au cadre isolant. Un tel commutateur n'est pas optimisé pour occuper un volume sensiblement cylindrique.

On se réfère maintenant aux figures 2 et 3. Selon l'invention, le commutateur a un corps 6 qui occupe sensiblement un volume délimité par un cylindre d'axe 10. Selon un mode de réalisation (non représenté), le corps comprend un isolateur sur lequel sont déposées des lignes conductrices. Ces lignes conductrices peuvent être formées par des filaments de quelques dizaines de micromètres de section par exemple.

Dans les commutateurs utilisés dans les systèmes de haute puissance pulsée, on utilise préférentiellement un grand nombre de lignes conductrices (de l'ordre d'une centaine) de faible section (de l'ordre d'une dizaine de micromètres). En effet, la durée de commutation est d'autant plus faible que la section est faible. Et, la quantité d'énergie pouvant être commutée est d'autant plus importante que la somme des sections des lignes conductrices est importante.

Selon un mode de réalisation avantageux particulièrement adapté aux commutateurs utilisés dans les systèmes de haute puissance pulsée, les lignes conductrices sont formées par des pistes gravées sur un support isolant. Elles peuvent être gravées sur un support isolant intermédiaire comme décrit en relation avec la figure 4 ou directement sur l'isolateur. Elles peuvent être réalisées par exemple par photogravure.

Selon un mode de réalisation avantageux (non représenté), le corps comprend plusieurs isolateurs entre lesquels sont situées les lignes conductrices. Chaque isolateur sépare deux couches de lignes conductrices. Les lignes conductrices peuvent être parallèles entre les couches successives. Selon un autre mode de réalisation (représenté figures 2 et 3) le corps comprend une seule couche de lignes conductrices et deux isolateurs 6A, 6B entre lesquels sont situées les lignes conductrices.

Les lignes conductrices sont placées dans le corps 6. Elles s'étendent dans une direction radiale par rapport à l'axe 10 du cylindre vers l'enveloppe extérieure 6C du corps. Les lignes conductrices sont destinées à être reliées à un conducteur central 1 sensiblement sur l'axe 10 du cylindre d'une part, et à une masse 2 au niveau de l'enveloppe extérieure 6C du corps d'autre part.

L'invention conduit à une structure coaxiale au niveau du potentiel avec un haut potentiel sur l'axe 10 et la masse sur l'extérieur. Ce commutateur est ainsi adapté à une alimentation ou à une charge de géométrie coaxiale.

Le conducteur central peut être un connecteur rigide tel qu'une tige métallique. Le corps 6 peut comprendre un évidemment 11 sensiblement sur l'axe 10 pour permettre de loger le conducteur central 1. L'évidemment 11 peut avoir une forme de cylindre d'axe 10. Selon une variante de réalisation, le corps ne comprend pas d'évidemment mais comprend un point de contact sur sa surface externe, ce point de contact étant sensiblement positionné au niveau l'axe 10. Le conducteur central est alors de forme adaptée à ce point de contact. Ainsi, l'extrémité des lignes conductrices reliée au conducteur central 1 est soit sensiblement sur l'axe 10 (corps sans évidemment), soit à proximité ce cet axe (corps avec évidemment).

Selon un mode de réalisation avantageux, illustré sur la figure 3, les lignes conductrices 5 forment des ondulations axiales. Ces ondulations peuvent être par exemple formées par une courbe sensiblement sinusoïdale. Selon un autre mode de réalisation elles peuvent être formées par des segments de droite agencés en W et reliés par des arrondis. En d'autres termes, les lignes conductrices sont repliées dans une direction parallèle à l'axe 10. Ceci permet de générer des lignes conductrices plus longues tout en conservant un commutateur qui occupe un volume sensiblement délimité par un cylindre de même rayon. Cette géométrie présente deux avantages.

Premièrement, sachant que le potentiel se distribue linéairement le long des lignes conductrices, l'agencement décrit ci dessus permet d'optimiser les niveaux champ électrique dans les volumes diélectriques et ainsi de minimiser les risques de claquage.

Deuxièmement, on forme des ondulations et non des plis. On évite les effets de pointe et donc d'avoir des champs électriques intenses. En d'autres termes, grâce à cette géométrie avantageuse des lignes conductrices, on limite les niveaux de champ électrique tout en conservant un commutateur compact.

Avantageusement, le corps comprend au moins deux isolateurs encastrés entre lesquels sont situées les lignes conductrices. On accroît ainsi la tenue diélectrique du commutateur. Les isolateurs 6A, 6B séparent comme illustré sur la figure 3 les ondulations successives. Grâce à leurs formes ondulées, les isolateurs ont pour effet de limiter le claquage par rampage. Le claquage par rampage, propres aux diélectriques solides, est un claquage dans lequel le courant emprunte un chemin géométrique à la surface d'un diélectrique solide.

On se réfère maintenant à la figure 4. Le commutateur peut comprendre un film isolant souple 7 sur lequel sont gravées des pistes formant les lignes conductrices. Par exemple le film peut être une feuille en matière plastique telle qu'une feuille de polyimide (connu sous le nom commercial de Kapton), les lignes conductrices étant réalisées par un dépôt de cuivre. Ce film isolant peut être ainsi facilement replié, ce qui permet de générer les ondulations axiales des lignes conductrices sans risquer de les rompre. Ce mode de réalisation est particulièrement adapté aux lignes conductrices de faible section.

Avantageusement, le film isolant forme sensiblement un cône replié. Ceci permet de générer des ondulations en W comme décrit plus haut. On dispose en outre d'une structure avantageuse en termes d'industrialisation.

Avantageusement, on peut procéder de la manière suivante :
- on réalise les pistes conductrices 5 par gravure sur un film souple dont la surface est le développement d'un cône, ce film étant à plat lors de la réalisation de ces pistes ;
- on découpe et on colle deux bords de ce film de manière à générer une forme conique comme illustré sur la figure 5 ;
- on réalise des repliements du cône dans une direction axiale comme illustré sur les figures 6 à 9, en veillant à conserver un arrondi au niveau des repliements ;
- on insère ce film gravé et replié entre deux isolateurs 6A et 6B.

Selon une variante de mise en oeuvre, les isolateurs 6A et 6B étant des isolateurs rigides, on peut générer les repliements du film (et par conséquent des lignes conductrices) en encastrant les isolateurs l'un dans l'autre, le film souple se trouvant entre lesdits isolateurs.

On se réfère maintenant à la figure 10 qui présente un mode de réalisation avantageux. Les lignes conductrices 5 décrivent des spires autour de l'axe 10 du cylindre. Les lignes conductrices 5 peuvent former en outre des ondulations axiales comme indiqué plus haut. Bien entendu, les lignes conductrices peuvent décrire simplement des spires dans un plan sans former d'ondulations axiales. Ceci permet d'augmenter la longueur des lignes sans augmenter le volume occupé par celles-ci. Il est possible de régler leur longueur en modifiant le nombre de spires.

On se réfère maintenant à la figure 11 sur laquelle est représenté un support isolant souple formant un cône. Il est possible de combiner les modes de réalisations avantageux de manière à obtenir des ondulations axiales et des spires à l'aide d'un cône replié sur lequel sont gravées des spires. On peut ainsi atteindre une longueur typique de ligne de 4 mètres dans un encombrement réduit.

On se réfère maintenant à la figure 12 sur laquelle est représentée entre des bords 20,21,22,23 représentés en pointillés une surface développée d'un cône. Les bords 21 et 23 de cette surface sont destinés à être collés pour générer une surface conique. Le bord 20 est destiné à former la base du cône (cercle), et le bord 21 le haut du cône (cercle). Les lignes conductrices 51, 52, 53, 54 dans cet exemple forment une demi spire.

Le quadrillage de la figure 12 est un quadrillage unitaire : chaque case a un côté vertical de longueur 1 et un côté horizontal de largeur 1. On utilise un système de coordonnées cartésiennes en X (horizontal) et Y (vertical) pour se repérer dans ce quadrillage. Les courbes en trait plein et pointillé ont pour équation :${x}_{0} = \frac{\left({r}_{2}-{r}_{1}\right) ⁢ t + {r}_{1}}{sin \left(γ\right)} ⁢ cos \left(\left(2⁢πNt-{ϕ}_{0}\right)⁢sin\left(γ\right)\right)$${y}_{0} = \frac{\left({r}_{2}-{r}_{1}\right) ⁢ t + {r}_{1}}{sin \left(γ\right)} ⁢ sin \left(\left(2⁢πNt-{ϕ}_{0}\right)⁢sin\left(γ\right)\right)$${x}_{1} = \frac{\left({r}_{2}-{r}_{1}\right) ⁢ t + {r}_{1}}{sin \left(γ\right)} ⁢ cos \left(\left(2⁢πNt-{ϕ}_{1}\right)⁢sin\left(γ\right)\right)$${y}_{1} = \frac{\left({r}_{2}-{r}_{1}\right) ⁢ t + {r}_{1}}{sin \left(γ\right)} ⁢ sin \left(\left(2⁢πNt-{ϕ}_{1}\right)⁢sin\left(γ\right)\right)$${x}_{2} = \frac{\left({r}_{2}-{r}_{1}\right) ⁢ t + {r}_{1}}{sin \left(γ\right)} ⁢ cos \left(\left(2⁢πNt-{ϕ}_{2}\right)⁢sin\left(γ\right)\right)$${y}_{2} = \frac{\left({r}_{2}-{r}_{1}\right) ⁢ t + {r}_{1}}{sin \left(γ\right)} ⁢ sin \left(\left(2⁢πNt-{ϕ}_{2}\right)⁢sin\left(γ\right)\right)$${x}_{5} = \frac{\left({r}_{2}-{r}_{1}\right) ⁢ t + {r}_{1}}{sin \left(γ\right)} ⁢ cos \left(\left(2⁢πNt-{ϕ}_{5}\right)⁢sin\left(γ\right)\right)$${y}_{5} = \frac{\left({r}_{2}-{r}_{1}\right) ⁢ t + {r}_{1}}{sin \left(γ\right)} ⁢ sin \left(\left(2⁢πNt-{ϕ}_{5}\right)⁢sin\left(γ\right)\right)$${x}_{6} = \frac{{r}_{1}}{sin \left(γ\right)} ⁢ cos \left(\left(\left({ϕ}_{0}-{ϕ}_{5}\right)⁢t-{ϕ}_{0}\right)⁢sin\left(γ\right)\right)$ ${y}_{6} = \frac{{r}_{1}}{sin \left(γ\right)} ⁢ sin \left(\left(\left({ϕ}_{0}-{ϕ}_{5}\right)⁢t-{ϕ}_{0}\right)⁢sin\left(γ\right)\right)$${x}_{7} = \frac{{r}_{2}}{sin \left(γ\right)} ⁢ cos \left(\left(\left({ϕ}_{0}-{ϕ}_{5}\right)⁢t-{ϕ}_{0}+2⁢πN\right)⁢sin\left(γ\right)\right)$${y}_{7} = \frac{{r}_{2}}{sin \left(γ\right)} ⁢ sin \left(\left(\left({ϕ}_{0}-{ϕ}_{5}\right)⁢t-{ϕ}_{0}+2⁢πN\right)⁢sin\left(γ\right)\right)$

Dans lesquelles on utilise des paramètres, dont les valeurs prises dans la figure 12 sont indiquées entre parenthèses, qui représentent :
h : la hauteur du cône (3) ;
r₁ : le rayon du cercle formant la partie supérieure du cône (0,5) ;
r₂ : le rayon du cercle formant la base (2) ;
N : le nombre de spires (0,5) ;
ϕ₀ : la position angulaire du bord 23 (-π/4) ;
ϕ₁ : la position angulaire de la ligne conductrice 51(0) ;
ϕ₂ : la position angulaire de la ligne conductrice 52 (π/2) ;
ϕ₃ : la position angulaire de la ligne conductrice 53 (π) ;
ϕ₄ : la position angulaire de la ligne conductrice 54 (3π/2) ;
ϕ₅: la position angulaire du bord 20 (2π-π/4).

Dans lesquelles on utilise des variables qui représentent :$sin \left(γ\right) : la quantité ⁢ \frac{1}{\sqrt{1 + \frac{{h}^{2}}{{\left({r}_{2}-{r}_{1}\right)}^{2}}}} ;$
t : une grandeur variant de 0 à 1 pour décrire les courbes 20, 21, 22, 23, 51, 52, 53, 54 ;
x₀ et y₀ : les coordonnées des points décrivant la courbe 23 ;
x₁ et y₁ : les coordonnées des points décrivant la courbe 51 ;
x₂ et y₂: les coordonnées des points décrivant la courbe 52 ;
x₃ et y₃ : les coordonnées des points décrivant la courbe 53 ;
x₄ et y₄ : les coordonnées des points décrivant la courbe 54 ;
x₅ et y₅ : les coordonnées des points décrivant la courbe 21 ;
x₆ et y₆ : les coordonnées des points décrivant la courbe 22 ;
x₇ et y₇ : les coordonnées des points décrivant la courbe 20.

Il est possible d'augmenter ou de diminuer la longueur des lignes conductrices en augmentant ou en diminuant la valeur du paramètre h, c'est à dire la hauteur du cône. En procédant de la sorte, on ne modifie pas l'encombrement radial du commutateur. On peut conserver l'épaisseur du commutateur constante en augmentant le nombre de repliements du cône (ce qui augmente la densité du commutateur) lorsqu'on augmente la valeur du paramètre h.

Lorsque le paramètre N est nul, les lignes conductrices ne décrivent plus des spires mais des droites. Ceci correspond au mode de réalisation représenté figures 2 à 5. Le nombre N peut prendre toute valeur positive (spires dans le sens illustré sur la figure 12) ou négative (spires dans l'autre sens).

Il est possible d'augmenter ou de diminuer la longueur des lignes conductrices en augmentant ou en diminuant la valeur absolue du paramètre N, c'est à dire le nombre de spires. En procédant de la sorte, on ne modifie pas l'encombrement du commutateur.

Si le nombre de spires devient important, la self induite par la circulation du courant dans les lignes conductrices peut devenir gênante. Avantageusement, on peut compenser cette self en effectuant des spires dans le sens inverses avec une autre couche de lignes conductrices. En d'autres termes, une partie des lignes conductrices décrivent des spires dans un sens et l'autre partie des lignes conductrices décrivent des lignes dans l'autre sens. De préférence, on utilise autant de lignes conductrices pour décrire des spires dans un sens que dans l'autre sens.

Les lignes conductrices qui décrivent des spires dans un sens peuvent être déposées d'un côté d'un support isolant, les lignes conductrices décrivant des spires dans l'autre sens étant déposées de l'autre côté. Ce support isolant peut être un film souple ou un isolateur rigide ou tout autre support.

Si le cône est généré à partir d'un film souple sur lequel les pistes sont gravées à plat, on devra effectuer des jonctions soient pour les spires qui traversent les bords 21 et 23. Pour éviter d'avoir à effectuer des jonctions, on peut partir directement d'un cône en film souple sur lequel sont gravées les pistes. Les pistes ne sont alors plus gravées à plat, ce qui est plus difficile à réaliser, mais il n'est pas nécessaire d'effectuer de jonction.

Selon un mode de réalisation avantageux, les lignes conductrices décrivant des spires dans un sens sont déposées sur un premier support isolant, les lignes conductrices décrivant des spires dans l'autre sens sont déposées sur un second support isolant. Ce mode de réalisation permet d'éviter d'avoir à effectuer des jonctions des lignes conductrices tout en gardant la possibilité de graver les piste à plat. Avantageusement, le premier et le second support isolant sont emboîtés l'un dans l'autre.

## Revendications

1. Commutateur à ouverture **caractérisé en ce qu'**il comprend au moins :
- un corps (6) occupant sensiblement un volume délimité par un cylindre ;
- des lignes conductrices (5) placées dans le corps, les lignes conductrices s'étendant dans une direction radiale vers l'enveloppe extérieure (6C) du corps, les lignes conductrices étant reliées à un conducteur central (1) sensiblement sur l'axe (10) du cylindre d'une part, **caractérisé en ce que** les lignes conductrices sont reliées à une masse (2) au niveau de l'enveloppe extérieure du corps d'autre part, les lignes conductrices étant destinées à être rompues lors du passage d'un courant électrique entre le conducteur central et la masse.

2. Commutateur selon la revendication précédente, **caractérisé en ce que** les lignes conductrices forment des ondulations axiales.

3. Commutateur selon la revendication précédente, **caractérisé en ce que** le corps comprend au moins deux isolateurs (6A, 6B) encastrés entre lesquels sont situées les lignes conductrices, les isolateurs séparant les ondulations successives des lignes conductrices.

4. Commutateur selon l'une quelconque des revendications précédentes, **caractérisé en ce que** les lignes conductrices sont formées par des filaments.

5. Commutateur selon l'une quelconque des revendications 1 à 3, **caractérisé en ce que** les lignes conductrices sont formées par des pistes déposées sur un support isolant.

6. Commutateur selon la revendication précédente, **caractérisé en ce que** le support isolant est un film souple (7).

7. Commutateur selon la revendication précédente, **caractérisé en ce que** le film souple forme sensiblement un cône replié.

8. Commutateur selon l'une quelconque des revendications précédentes, **caractérisé en ce que** les lignes conductrices décrivent des spires (51, 52, 53, 54) autour de l'axe du cylindre.

9. Commutateur selon la revendication précédente, **caractérisé en ce que** une partie des lignes conductrices décrivent des spires dans un sens et l'autre partie des lignes conductrices décrivent des spires dans l'autre sens.

10. Commutateur selon la revendication 9, **caractérisé en ce que** les lignes conductrices décrivant des spires dans un sens sont déposées d'un côté d'un support isolant, les lignes conductrices décrivant des spires dans l'autre sens sont déposées de l'autre côté du support isolant.

11. Commutateur selon la revendication 9, **caractérisé en ce que** les lignes conductrices décrivant des spires dans un sens sont déposées sur un premier support isolant, les lignes conductrices décrivant des spires dans l'autre sens sont déposées sur un second support isolant.

12. Commutateur selon la revendication précédente, **caractérisé en ce que** le premier et le second support isolant sont emboîtés l'un dans l'autre.

13. Procédé de fabrication d'un commutateur selon la revendication 1 **caractérisé en ce que** :
- on réalise des pistes conductrices (5) par gravure sur un film souple (7) dont la surface est le développement d'un cône, ce film étant à plat lors de la réalisation de ces pistes ;
- on génère une forme conique à partir de cette surface ;
- on réalise des repliements du cône dans une direction axiale (10).

## Patentansprüche

1. Öffnungsschalter, **dadurch gekennzeichnet, dass** er wenigstens Folgendes umfasst:
- einen Körper (6), der im Wesentlichen ein durch einen Zylinder begrenztes Volumen einnimmt;
- in dem Körper platzierte leitfähige Leitungen (5), die in einer radialen Richtung zur Außenhülle (6C) des Körpers verlaufen, wobei die leitfähigen Leitungen mit einem zentralen Leiter (1) einerseits im Wesentlichen auf der Achse (10) des Zylinders verbunden sind, **dadurch gekennzeichnet, dass** die leitfähigen Leitungen andererseits an der Außenhülle des Körpers mit Masse (2) verbunden sind, wobei die leitfähigen Leitungen so ausgelegt sind, dass sie brechen, wenn ein elektrischer Strom zwischen dem zentralen Leiter und Masse fließt.

2. Schalter nach dem vorherigen Anspruch, **dadurch gekennzeichnet, dass** die leitfähigen Leitungen axiale Wellen bilden.

3. Schalter nach dem vorherigen Anspruch, **dadurch gekennzeichnet, dass** der Körper wenigstens zwei eingelassene Isolatoren (6A, 6B) umfasst, zwischen denen sich die leitfähigen Leitungen befinden, wobei die Isolatoren die aufeinander folgenden Wellen der Leitungen trennen.

4. Schalter nach einem der vorherigen Ansprüche, **dadurch gekennzeichnet, dass** die leitfähigen Leitungen durch Filamente gebildet werden.

5. Schalter nach einem der Ansprüche 1 bis 3, **dadurch gekennzeichnet, dass** die leitfähigen Leitungen durch Bahnen gebildet werden, die auf einem isolierenden Träger abgesetzt sind.

6. Schalter nach dem vorherigen Anspruch, **dadurch gekennzeichnet, dass** der isolierende Träger eine biegsame Folie (7) ist.

7. Schalter nach dem vorherigen Anspruch, **dadurch gekennzeichnet, dass** die biegsame Folie im Wesentlichen einen gefalteten Kegel bildet.

8. Schalter nach einem der vorherigen Ansprüche, **dadurch gekennzeichnet, dass** die leitfähigen Leitungen Windungen (51, 52, 53, 54) um die Achse des Zylinders beschreiben.

9. Schalter nach dem vorherigen Anspruch, **dadurch gekennzeichnet, dass** ein Teil der leitfähigen Leitungen Windungen in der einen Richtung und der andere Teil der leitfähigen Leitungen Windungen in der anderen Richtung beschreiben.

10. Schalter nach Anspruch 9, **dadurch gekennzeichnet, dass** die leitfähigen Leitungen, die Windungen in einer Richtung beschreiben, auf einer Seite eines isolierenden Trägers abgesetzt sind, während die leitfähigen Leitungen, die Windungen in der anderen Richtung beschreiben, auf der anderen Seite des isolierenden Trägers abgesetzt sind.

11. Schalter nach Anspruch 9, **dadurch gekennzeichnet, dass** die leitfähigen Leitungen, die Windungen in einer Richtung beschreiben, auf einem ersten isolierenden Träger abgesetzt sind, während die leitfähigen Leitungen, die Windungen in der anderen Richtung beschreiben, auf einem zweiten isolierenden Träger abgesetzt sind.

12. Schalter nach dem vorherigen Anspruch, **dadurch gekennzeichnet, dass** der erste und der zweite isolierende Träger ineinander verschachtelt sind.

13. Verfahren zur Herstellung eines Schalters nach Anspruch 1, **dadurch gekennzeichnet, dass**:
- Leiterbahnen (5) durch Ätzen auf einer biegsamen Folie (7) realisiert werden, deren Oberfläche die Entwicklung eines Kegels ist, wobei diese Folie bei der Realisierung dieser Bahnen flach ist;
- eine konische Form auf der Basis dieser Oberfläche erzeugt wird;
- Faltungen des Kegels in einer axialen Richtung (10) realisiert werden.

## Claims

1. An opening switch, **characterised in that** it comprises at least:
- one body (6) substantially occupying a volume delimited by a cylinder;
- conducting lines (5) placed inside said body, said conducting lines extending in a radial direction toward the external casing (6C) of said body, with said conducting lines being substantially connected to a central conductor (1) on the axis (10) of said cylinder on the one hand, **characterised in that** said conducting lines are connected to an earth (2) on the external casing of said body on the other hand, said conducting lines being designed to be broken when an electrical current passes between the central conductor and the ground.

2. The switch according to the preceding claim, **characterised in that** said conducting lines form axial ripples.

3. The switch according to the preceding claim, **characterised in that** said body comprises at least two recessed isolators (6A, 6B), between which said conducting lines are located, said isolators separating the successive ripples of said conducting lines.

4. The switch according to any one of the preceding claims, **characterised in that** said conducting lines are formed by filaments.

5. The switch according to any one of claims 1 to 3, **characterised in that** said conducting lines are formed by tracks deposited on an isolating support.

6. The switch according to the preceding claim, **characterised in that** said isolating support is a flexible film (7).

7. The switch according to the preceding claim, **characterised in that** said flexible film substantially forms a folded cone.

8. The switch according to any one of the preceding claims, **characterised in that** said conducting lines define spires (51, 52, 53, 54) around the axis of said cylinder.

9. The switch according to the preceding claim, **characterised in that** one part of said conducting lines defines spires in one direction and the other part of said conducting lines defines spires in the other direction.

10. The switch according to claim 9, **characterised in that** said conducting lines defining spires in one direction are deposited onto one side of an isolating support, with said conducting lines defining spires in the other direction being deposited onto the other side of said isolating support.

11. The switch according to claim 9, **characterised in that** said conducting lines defining spires in one direction are deposited onto a first isolating support, with said conducting lines defining spires in the other direction being deposited onto a second isolating support.

12. The switch according to the preceding claim, **characterised in that** the first and the second isolating support are fitted into each other.

13. A method for manufacturing a switch according to claim 1, **characterised in that**:
- conducting tracks (5) are made by etching on a flexible film (7), the surface of which is the outline of a cone, said film being flat when said tracks are made;
- a conical shape is generated from this surface;
- folds of the cone are made in an axial direction (10).
